# EUROPÄISCHE PATENTSCHRIFT

(11) **EP 0 086 274 B1**
(45) Veröffentlichungstag und Bekanntmachung des Hinweises auf die Patenterteilung: **04.06.1986**
(21) Anmeldenummer: 82111924.5
(22) Anmeldetag: 22.12.1982
(51) Int. Cl.: A63B 5/08

(54) **Sprungbrett zum Turnen**
Spring-board for gymnastics
Tremplin de gymnastique

(30) Priorität: 30.01.1982 DE 3203172
(43) Veröffentlichungstag der Anmeldung: 24.08.1983
(73) Patentinhaber: Reuther, Richard, D-6700 Ludwigshafen a. Rh. 27 (DE)
(72) Erfinder: Reuther, Richard, D-6700 Ludwigshafen a. Rh. 27 (DE)
(74) Vertreter: Böhme, Volker, Dipl.-Ing.

## Beschreibung

Die Erfindung betrifft ein Sprungbrett zum Turnen, bei dem ein eine Absprungfläche aufweisendes gebogenes Kopfbrett und ein gebogenes Auflagebrett einen spitzen Winkel bilden und mit Abstand von der Winkelspitze durch ein S-förmiges Federblatt getrennt sind, wobei Kopfbrett und Auflagebrett, Kopfbrett und Federblatt sowie Federblatt und Auflagebrett dort, wo sie aufeinander abgestützt sind, jeweils einen Abstützbereich bilden und mindestens einem der Abstützbereiche ein elastisch zusammendrückbares, zwischengeschobenes Federelement zugeordnet ist.

Bei einem bekannten (DE-A 2234640) Sprungbrett dieser Art ist das Federelement neben dem zugeordneten Abstützbereich, mit Abstand von dem Abstützbereich angeordnet. Die in dieser Weise angeordneten Federelemente sind Abstandhalter, die den Federweg vergrössern. Diese Federelemente bewirken aufgrund ihrer Anordnung, dass das Kopfbrett und gegebenenfalls das Federblatt stärker aufgebogen bzw. aufgewölbt wird. Im übrigen liegen Kopfbrett, Auflagebrett und Federblatt an den Abstützbereichen aneinander an und sind aneinander befestigt. Dieses Sprungbrett lässt sich hinsichtlich seines Federverhaltens jeweils nur für einen Sprunggewichtsbereich auslegen, der relativ eng ist. Somit kann ein für schwere Personen ausgelegtes Sprungbrett nicht mit gutem Erfolg von leichteren Personen benutzt werden und umgekehrt. Ein anderes bekanntes Sprungbrett ist in DE-A 2725401 dargelegt.

Aufgabe der Erfindung ist es somit, ein Sprungbrett der eingangs genannten Art zu schaffen, das das möglichst gleichbleibende Federverhalten in einem vergrösserten Sprunggewichtsbereich aufweist. Das erfindungsgemässe Sprungbrett ist, diese Aufgabe lösend, dadurch gekennzeichnet, dass das Federelement in mindestens einem der Abstützbereiche zwischengeschoben ist, dass es scherbar ist und dass es eine Federcharakteristik aufweist, die weicher ist als die des Sprungbrettes ohne das Federelement.

Das zwischen Kopfbrett und Auflagebrett, Kopfbrett und Federblatt und/oder Federblatt und Auflagebrett zwischengeschobene Federelement nimmt im Belastungsfall Druckkräfte und Scherungskräfte bzw. Schubkräfte auf. Dieses Federelement wird bei einem geringeren Sprunggewicht primär wirksam, wogegen die sonstige Federung des Sprungbrettes bei einem grösseren Sprunggewicht primär wirksam wird. Durch das zwischengeschaltete Federelement, das Schub aufnimmt, sind Zerstörungen durch Befestigungsmittel an den Abstützbereichen vermieden.

Da das Federelement Schub aufnimmt, kann das Mass der Biegung von Kopfbrett und/oder Auflagebrett vergrössert werden, ohne dass Zerstörungen an den Abstützbereichen in Folge von Schubbewegungen auftreten. Diese jetzt mögliche verstärkte Biegung bzw. Krümmung der Bretter erhöht nicht nur den Federweg des Sprungbrettes, sondern trägt auch zur Verbreiterung des brauchbaren Sprunggewichtsbereiches bei.

Besonders zweckmässig und vorteilhaft ist es, wenn das Federelement nur im Abstützbereich zwischen Kopfbrett und Federblatt vorgesehen ist. Es soll nämlich das Federelement, verteilt über die gesamte Breite des Sprungbrettes, vorgesehen sein. Das Auflagebrett wird aber in der Regel nur von zwei Holmen gebildet, die durch ein Verbindungsstück miteinander verbunden werden müssten, wenn das Federelement am Auflagebrett abgestützt werden soll.

Das Federelement ist z.B. ein über die Breite des Sprungbrettes verlaufender Kunststoffbalken. Besonders zweckmässig und vorteilhaft ist es jedoch, wenn das Federelement von einzelnen über die Breite des Sprungbrettes verteilten Federkörpern gebildet ist. Durch solche vereinzelt und mit Abstand voneinander angeordneten Federkörper lässt sich die Federcharakteristik des Federelementes und des Sprungbrettes besser einstellen.

Das Federelement ist z.B. von einer Reihe von Stahlspiralfedern gebildet, deren Montage Schwierigkeiten bereitet und die bei Benutzung Geräusch verursachen. Wenn das Federelement ein Blockelement aus einem elastisch zusammendrückbaren Werkstoff ist, lässt es sich einfach montieren und verursacht bei Benutzung kein Geräusch. Es besteht z.B. aus Gummi oder einem geeigneten Kunststoff, z.B. Polyurethan. Das Federblockelement ist z.B. voll bzw. massiv. Besonders zweckmässig und vorteilhaft ist es jedoch, wenn das Federblockelement ein Hohlgebilde ist. Mit einem solchen Blockelement, das z.B. ein schlauchähnliches Stück mit relativ dikker Wandung ist, lässt sich die erwünschte Federcharakteristik besonders gut erreichen.

Bei dem erfindungsgemässen Sprungbrett ist die Federcharakteristik insgesamt weicher als bei den bekannten. Unter Federcharakteristik wird hier das Verhältnis Belastung : Federweg verstanden. Bei einer bestimmten maximalen Belastung hat ein Sprungbrett gemäss DE-A 2 725 401 einen Federweg von 80 mm, wogegen ein entsprechend anmeldungsgemäss gebautes bei dieser max. Belastung einen Federweg von 120 mm hat. Das ist ein etwa 50% höherer Gesamtfederweg, der mit einer entsprechend grösseren Gesamthöhe des Gerätes einhergeht.

Das Federelement liefert 35-55% des gesamten Federweges des Sprungbrettes. Wenn das Kopfbrett und das Auflagebrett so verstärkt gebogen sind, wie es anmeldungsgemäss möglich ist, dann liefert das Federelement nur 20-40% des gesamten möglichen Federweges. Bezogen auf jeweils gleiche Belastung, ergibt sich bei einem anmeldungsgemässen Sprungbrett gegenüber einem entsprechenden Sprungbrett gemäss DE-A 2725401 eine durchschnittliche Erhöhung der Einsenkung (Federweg) von etwa 40%; bei einer statischen Belastung von 200 kg erhält man eine ca. 21% grössere Einsenkung, und bei einer statischen Belastung von 600 kg erhält man eine ca. 62% grössere Einsenkung.

Das Federelement kann zur Not lose eingelegt sein. Um ungewollte Ortsveränderungen des Federelementes zu verhindern, wird das Federelement an die Bretter bzw. das Blatt, zwischen denen es sich befindet, angeklebt oder angeheftet. Besonders zweckmässig und vorteilhaft ist es in jedem Fall, wenn bei dem das Federelement aufnehmenden Abstützbereich dessen Bretter bzw. Blatt mittels einer flexiblen, faltbaren Umfassung zusammengehalten sind. Diese Umfassung, die z.B. von mehreren Riemen gebildet ist, hält die beiden Bretter bzw. das Blatt, die das Federelement zwischen sich aufnehmen, in Anlage an dem Federelement und verhindert ein weiteres Auseinanderbewegen, ohne die Zusammendrückung des Federelementes zu beeinträchtigen.

In der Zeichnung ist eine bevorzugte Ausführungsform der Erfindung dargestellt und zeigt
Fig. 1 einen senkrechten Schnitt eines Sprungbrettes zum Turnen und
Fig. 2 eine Draufsicht auf den Absprungfläche-Bereich des Sprungbrettes gemäss Fig. 1, mit Aufbrüchen, in einen gegenüber Fig. 1 verkleinerten Massstab.

Das Sprungbrett gemäss Zeichnung besitzt unten ein längliches Auflagebrett 1, das auf einem Fussboden aufliegt und aus zwei mit Abstand voneinander angeordneten, zueinander parallelen Holmen gebildet ist. Das Absprungbrett 1 ist zwischen seinen beiden Enden nach oben gebogen bzw. gekrümmt, über die Länge biegbar und liegt nur mit den beiden Endstücken auf. Auf dem Auflagebrett 1 ist ein Federblatt 2 befestigt, das die Form eines abgeflachten S besitzt. Der untere Endabschnitt liegt auf dem Auflagebrett 1 auf und ist an diesem angeschraubt. Das Federblatt 2 ist über seine Breite voll, über seine Länge elastisch biegbar und befindet sich in der vorderen Hälfte des Auflagebrettes 1.

Das Federblatt 2 trägt am vorderen, oberen Endabschnitt eine Reihe von Federkörpern 3, die gemeinsam ein Federelement 4 bilden. Jeder Federkörper 3 ist ein Zylinderstück mit einer Höhlung 5, aber im übrigen massiv, d.h. als Blockstück ausgebildet, und besteht aus Kunststoff, z.B. Polyurethan. Die Federkörper 3 sind mit senkrechter Mittelachse der Höhlung 5 angeordnet und mit der einen Stirnseite am oberen Endabschnitt des Federblattes angeklebt. Die Federkörper 3 besitzen Abstand voneinander. Am unteren Endstück des Federblattes 2 ist ein Zellgummistreifen 9 vorgesehen, der das Anstossen des Kopfbrettes dämpft.

Auf die oberen Stirnseiten der Federkörper 3 ist ein vorderer Endabschnitt eines länglichen Kopfbrettes 6 geklebt, das über seine Breite voll ist, über die Länge elastisch biegbar ist und zwischen den beiden Enden gebogen bzw. gekrümmt ist. Das hintere Ende des Kopfbrettes 6 liegt auf dem hinteren Endstück des Auflagebrettes 1 auf und ist an diesem mittels Schrauben befestigt. Das Kopfbrett ist mehrschichtig ausgebildet. In dem Winkel zwischen Kopfbrett 6 und Auflagebrett 1 ist ein Abstandsblock 7 vorgesehen, der aus mehreren Schichten zusammengesetzt ist. An der Unterseite des Kopfbrettes ist hinten eine streifenförmige, elastisch biegbare Verstärkung 8 vorgesehen.

Das Kopfbrett 6 und das Federblatt 2 sind durch eine im Querschnitt U-förmige Umfassung 10 zusammengehalten, die als Kappe ausgebildet ist, die von vorne aufgeschoben ist und angeklebt ist. Die kappenartige Umfassung 10 besteht aus einem Textilstoff oder einem äquivalenten Kunststoff. Die Umfassung ist aus einem reissfesten Material, z.B. PVC, das mit Glasfaservlies armiert ist. Aufgrund der Umfassung 10 können das Kopfbrett 6 und das Federblatt 2 im gemeinsamen Abstützbereich keinen grösseren Abstand voneinander einnehmen, als er durch die Höhe des entspannten Federelementes 4 bestimmt ist.

## Patentansprüche

1. Sprungbrett zum Turnen, bei dem ein eine Absprungfläche aufweisendes gebogenes Kopfbrett (6) und ein gebogenes Auflagebrett (1) einen spitzen Winkel bilden und mit Abstand von der Winkelspitze durch ein S-förmiges Federblatt (2) getrennt sind, wobei Kopfbrett (6) und Auflagebrett (1), Kopfbrett (6) und Federblatt (2) sowie Federblatt (2) und Auflagebrett (1) dort, wo sie aufeinander abgestützt sind, jeweils einen Abstützbereich bilden und mindestens einem der Abstützbereiche ein elastisch zusammendrückbares, zwischengeschobenes Federelement (4) zugeordnet ist, dadurch gekennzeichnet, dass das Federelement (4) in mindestens einem der Abstützbereiche zwischengeschoben ist, dass es scherbar ist und dass es eine Federcharakteristik aufweist, die weicher ist als die des Sprungbrettes ohne das Federelement.

2. Sprungbrett nach Anspruch 1, dadurch gekennzeichnet, dass das Federelement (4) nur im Abstützbereich zwischen Kopfbrett (6) und Federblatt (2) vorgesehen ist.

3. Sprungbrett nach Anspruch 1 oder 2, dadurch gekennzeichnet, dass das Federelement (4) von einzelnen, über die Breite des Sprungbrettes verteilten Federkörpern (3) gebildet ist.

4. Sprungbrett nach Anspruch 1, 2 oder 3, bei dem das Federelement ein Blockelement aus einem elastisch zusammendrückbaren Werkstoff ist, dadurch gekennzeichnet, dass das Federblockelement (4) ein Hohlgebilde (5) ist.

5. Sprungbrett nach einem der vorhergehenden Ansprüche, dadurch gekennzeichnet, dass bei dem das Federelement (4) aufnehmenden Abstützbereich dessen Bretter bzw. Blatt mittels einer flexiblen, faltbaren Umfassung (10) zusammengehalten sind.

## Claims

1. Spring board for gymnastics, wherein a curved top board (6) having a jumping-off area and a curved supporting board (1) form an acute angle and are separated at a distance from the angle apex by means of an S-shaped spring leaf (2), the top board (6) and the supporting board (1), the top board (6) and the spring leaf (2), as well as the spring laef (2) and the supporting board (1) forming an abutment area in each case where they rest against one another, and a resiliently compressible, interposed spring element (4) is associated with at least one of the abutment areas, characterised in that the spring element (4) is interposed in at least one of the abutment areas, shears, and comprises a resilient property, which is softer than that of the spring board without the spring element.

2. Spring board according to claim 1, characterised in that the spring element (4) is provided only in the abutment area between the top board (6) and the spring leaf (2).

3. Spring leaf according to claim 1 or 2, characterised in that the spring element (4) is formed from single spring bodies (3) which are distributed over the width of the spring board.

4. Spring board according to claim 1, 2 or 3, wherein the spring element is a block element made of resilient compressible material, characterised in that the spring block element (4) is a hollow formation (5).

5. Spring board according to any one of the preceding claims, characterised in that in the case of the abutment area receiving the spring element (4), the boards or leaf thereof are held together by means of a flexible, collapsible envelopment(10).

## Revendications

1. Tremplin de gymnastique dans lequel une planche de tête (6) cintrée, présentant une surface d'appel, et une planche d'assise cintrée (1) forment un angle aigu, et sont séparées par une lame de ressort (2) en forme de S à une certaine distance du sommet de l'angle, chaque couple formé de la planche de tête (6) et de la planche d'assise (1), de la planche de tête (6) et de la lame de ressort (2) ou de la lame de ressort (2) et de la planche d'assise (1) formant une région d'appui à l'endroit où les deux éléments sont appuyés l'un sur l'autre et un élément élastique (4) élastiquement compressible étant associé en interposition à au moins l'une des régions d'appui, caractérisé en ce que l'élément d'appui (1) est interposé dans au moins l'une des régions d'appui, en ce qu'il est capable de supporter un cisaillement et qu'il présente une caractéristique élastique inférieure à celle du tremplin considéré sans l'élément élastique.

2. Tremplin selon la revendication 1, caractérisé en ce que l'élément élastique (4) est prévu uniquement dans la région d'appui entre la planche de tête (6) et la lame de ressort (2).

3. Tremplin selon l'une des revendications 1 et 2, caractérisé en ce que l'élément élastique (4) est composé de plusieurs éléments élastiques distincts (3) répartis sur la largeur du tremplin.

4. Tremplin selon l'une des revendications 1, 2 et 3, dans lequel l'élément élastique est un bloc fait d'une matière élastiquement compressible, caractérisé en ce que le bloc élastique (4) est un solide creux (5).

5. Tremplin selon l'une des revendications précédentes, caractérisé en ce que, dans la région d'appui qui reçoit l'élément élastique (4), les planches ou la planche et la lame de ressort sont maintenues assemblées par un enveloppement flexible et pliable (10).
